# EUROPÄISCHE PATENTSCHRIFT

(11) **EP 2 399 649 B1**
(45) Veröffentlichungstag und Bekanntmachung des Hinweises auf die Patenterteilung: **30.09.2015**
(21) Anmeldenummer: 11005056.4
(22) Anmeldetag: 21.06.2011
(51) Int. Cl.: A62C 3/08, A62C 35/13, A62C 37/44

(54) **Feuerlöschsystem für ein Flugzeug und Verfahren zur Feuerbekämpfung in einem Flugzeug**
Fire extinguishing system for an aircraft and method for fighting fire in an aircraft
Système anti-feu pour aéronef et procédé de lutte contre les incendies à bord d'un aéronef

(30) Priorität: 25.06.2010 DE 102010025054
(43) Veröffentlichungstag der Anmeldung: 28.12.2011
(73) Patentinhaber: Airbus Operations GmbH, 21129 Hamburg (DE)
(72) Erfinder: Kallergis, Konstantin, 28816 Stuhr (DE)
(74) Vertreter: Frenkel, Matthias Alexander

(56) Entgegenhaltungen:
- US-A- 3 783 946
- US-A- 4 566 542
- US-A1- 2004 020 665

## Beschreibung

Die Erfindung betrifft ein Feuerlöschsystem für ein Flugzeug, insbesondere zur Feuerbekämpfung in Frachträumen des Flugzeugs, umfassend mindestens einen Löschmittelspeicher mit einem aktivierbaren Verschlussmittel, das in einem aktivierten Zustand ein Ausströmen des Löschmittels aus dem Löschmittelspeicher ermöglicht, und eine mit dem Verschlussmittel und mindestens einer Auslassöffnung verbundene Zufuhrleitung, mittels der das Löschmittel aus dem Löschmittelspeicher der Auslassöffnung zuleitbar ist, um es dort zur Feuerbekämpfung gezielt in einen jeweiligen Raumbereich auszubringen. Weiterhin betrifft die Erfindung ein Verfahren zur Feuerbekämpfung in einem Flugzeug.

Flugzeuge ab einer bestimmten Gewichtsklasse müssen bekanntermaßen eine Feuerschutzanlage aufweisen. Diese Feuerschutzanlage besteht aus einem Feuermeldesystem und einem Feuerlöschsystem. Das Feuermeldesystem umfasst typischerweise Feuer- oder Übertemperaturfühler, die in jeder besonders brandgefährdeten Zone des Flugzeugs installiert sein müssen, Überwachungsgeräte und Warneinrichtungen im Cockpit. Besonders brandgefährdete Zonen sind: die Triebwerke und Hilfskraftanlagen wie die Hilfsturbine (APU, Auxiliary Power Unit). Weiterhin können Feuer- und Übertemperaturfühler in folgenden Bereichen installiert sein: Fahrwerksschächte, Frachträume und Bereiche, die heiße Triebwerksluft ("Bleed Air") zur Enteisung oder Beheizung führen. Jedes Ansprechen eines Feuerwarnsystems löst im Cockpit eine optische und meist auch eine akustische Warnung aus. Insbesondere Frachträume der Klassen B, C und E müssen in das Feuermeldesystem einbezogen sein. Durch das große Volumen der Frachträume wird Feuer dort überwiegend nicht durch eine Temperaturmessung, sondern durch Rauchdetektoren und/oder Gasdetektoren erfasst.

In allen Bereichen im Flugzeug, in denen durch ein Feuer eine Gefährdung für das Flugzeug und seine Besatzung auftreten kann, muss eine Feuerlöschmöglichkeit vorhanden sein. Im Cockpit und den Fluggasträumen kann ein Feuer durch Handfeuerlöscher bekämpft werden. An unzugänglichen Stellen, speziell in den Frachträumen, an den Triebwerken und den Hilfskraftanlagen, sind fest installierte Feuerlöschsysteme vorhanden. Für diese fest installierten Feuerlöschsysteme gilt, dass die Cockpit Crew die Entscheidung für einen Löscheinsatz treffen muss, wenn das Feuerwarnsystem eine Feuerwarnung für einen dieser Bereich signalisiert.

Die fest installierten Feuerlöschsysteme umfassen jeweils mindestens einen Löschmittelspeicher mit einem daran angeordneten Verschlussmittel. Über das Verschlussmittel ist der Löschmittelspeicher mit einer oder mehreren Zufuhrleitungen verbunden, durch die das Löschmittel aus dem Löschmittelspeicher zu den an feuergefährlichen Bereichen angeordneten Austrittsöffnungen gelangt, um von dort zur Feuerbekämpfung auf vorbestimmte feuergefährliche Bereiche gezielt ausgebracht zu werden. Das Verschlussmittel wird von der Cockpit Crew durch ein manuell betätigbares Eingabemittel, zumeist ein gegen eine unabsichtliche Betätigung geschützter Kippschalter oder Taster, aktiviert. Das Verschlussmittel kann beispielsweise als Membranen ausgebildet sein, die pyrotechnisch mittels eines elektrischen Zündimpulses einmalig aktivierbar sind, d.h. einmalig zu öffnen und nicht wieder verschließbar sind. Durch die Betätigung des Eingabemittels wird der Zündimpuls initiiert, der zum Aufsprengen der Membranen führt.

Für Flugzeuge ist eine Reihe von Feuerlöschsystemen bekannt. So geht aus der DE 36 15 415 C2 eine Feuerlöscheinrichtung mit zwei Feuerlöschmittelbehältern für unter Überdruck stehende Löschmittel zur Erzeugung eines ersten und zweiten Feuerlöscheinsatzes für Frachträume von Flugzeugen hervor. Der DE 10 051 662 A1 ist eine Vorrichtung zu entnehmen, bei der dem Feuer der zu seiner Aufrecherhaltung erforderliche Sauerstoff durch Einfuhr von Stickstoff in den geschlossenen Raum entzogen und somit das Feuer gelöscht wird. Der EP 0 234 056 A1 ist ein Feuerlöschsystem zur Löschung eines innerhalb der Kabine oder eines Frachtraumes eines Passagierflugzeuges ausgebrochenen Feuers beschrieben. Dieses Feuerlöschsystem enthält einen Vorratsbehälter zur Speicherung von druckverflüssigtem Halon, der über ein Rohrleitungssystem an innerhalb der Kabine oder des Frachtraumes angeordnete Löschdüsen angeschlossen ist. Das Halon wird als die löschwirksame Konzentration in kurzer Zeit aufbauendes Löschmittel über Auslassöffnungen (Löschdüsen) der Kabine oder dem Frachtraum zugeführt.

Aus der US 3,783,946 A ist ein Feuerlöschsystem für ein Flugzeug bekannt, das umfasst einen Löschmittelspeicher mit einem aktivierbaren Verschlussmittel, das in einem aktivierten Zustand ein Ausströmen des Löschmittels aus dem Löschmittelspeicher ermöglicht, eine mit dem Verschlussmittel und mindestens einer Auslassöffnung verbundene Zufuhrleitung, mittels der das Löschmittel aus dem Löschmittelspeicher der Auslassöffnung zuleitbar ist, um es dort zur Feuerbekämpfung auszubringen und ein mit dem Verschlussmittel und einem manuell betätigbaren Eingabemittel verbundene Steuereinheit, durch die das Verschlussmittel (2) abhängig von einer Betätigung des Eingabemittels (18) aktivierbar ist.

Aus der US 2004/0020665 A1 ist ein Feuerlöschsystem für ein Flugzeug mit einem Verschlussmittel bekannt, das durch einen manuell bedienbaren Taster dann aktiviert wird, wenn der Taster selbst durch einen sogenannten "arming switch" selbst aktiviert ist und anschließend bedient wird oder dann aktiviert wird, wenn nach der Betätigung des aktivierten Tasters eine vorgegebene Zeitspanne vergangen ist.

Aus der US 4,566,542 A ist ein Feuerlöschsystem für ein Flugzeug bekannt, bei dem ein Verschlussmittel aktiviert wird, wenn ein zugeordnetes Eingabemittel manuell bedient wird. Diese "Aktivierung" durch die manuelle Bedienung des Eingabemittels erfolgt unabhängig von einem vorgegebenen Flugzeugzustand. Dabei bedeutet der Begriff "Aktivieren" nicht ein unverzügliches Herstellen eines Zustandes, in dem ein sofortiges Ausströmen des Löschmittels aus dem Löschmittelspeicher erfolgt. Dies erfolgt erst durch nochmaliges Betätigen des Eingabemittels, wobei jedes weitere Bedienen des Eingabemittels das Löschmittel eines weiteren Löschmittelbehälters freigibt.

Als Löschmittel werden heute mit abnehmender Tendenz Halone verwendet. Halone sind halogenisierte Kohlenwasserstoffe, deren Grundmoleküle aus Kohlenstoff und Wasserstoff bestehen und in denen eine mehr oder weniger große Anzahl von Wasserstoffatomen durch Halogenatome ersetzt ist. Die Anwesenheit von Fluor bewirkt eine große Stabilität der Moleküle und trägt somit entscheidend dazu bei, dass diese Verbindungen vergleichsweise ungiftig sind. Die Löschwirkung der Halone beruht darauf, dass sie sich in der Flammenhitze zersetzen und Spaltprodukte derselben mit den Trägern der Verbrennungsreaktion reagieren. Dadurch wird die Verbrennungsreaktion gestoppt. Man bezeichnet diesen Vorgang als antikatalytischen Effekt.

Die Halone Trifluorbrommethan (CF₃Br, BTM, Halon 1301) und Bromchlordifluormethan (CBrClF₂, BCF, Halon 1211) werden heute noch am häufigsten in Flugzeugen eingesetzt. Sie haben eine ausgezeichnete Löschwirkung und sind vergleichsweise ungiftig. Die beim Löscheinsatz entstehenden Zersetzungsprodukte sind jedoch giftig, besitzen aber im Gegensatz zum CO₂-Gas und dem bei jedem Brand entstehenden Kohlenmonoxyd (CO) eine Warnwirkung durch Reizung der Schleimhäute. Halone sind jedoch bekanntermaßen auch klimawirksame Substanzen, die einerseits die Ozonschicht der Stratosphäre abbauen, andererseits den Treibhauseffekt befördern. Sie sind deshalb durch das Montrealer Protokoll (1989) verboten. Für den Einsatz als Löschmittel in Flugzeuglöschsystemen bestehen jedoch befristete Ausnahmegenehmigungen.

Es existieren bereits wirksame alternative Löschmittel, die einen geringeren bis keinen den Treibhauseffekt steigernden Beitrag leisten und eine geringe bis keine Ozon abbauenden Wirkungen in der Stratosphäre haben, beispielsweise Trifluoriodmethan (CF₃I). Mittlerweile sind diese alternativen Löschmittel im Vergleich zu den Halonen 1301 und 1211 zu geringeren Kosten verfügbar. Die alternativen Löschmittel sind jedoch aufgrund ihrer Schädlichkeit/Toxizität für den Menschen für personenbesetzte Räume nicht geeignet. Da auch Frachträume zu den personenbesetzten Räumen eines Flugzeugs gerechnet werden, weil sich zumindest am Boden beim Be- und Entladen der Frachträume Personen in den Frachträumen aufhalten können, können diese alternativen Löschmittel derzeit nicht in Feuerlöschsystemen für Frachträume eingesetzt werden. Es besteht daher, neben dem grundsätzlichen Bedarf an einem für den Menschen und die Umwelt unschädlichen Löschmittel als Ersatz für die bisher noch immer verwendeten Halone 1211 und 1301, aufgrund ökonomischer Erwägungen, ein Bedarf in Feuerlöschsystemen für Frachträume als Löschmittel die heute bereits verfügbaren, jedoch bisher für den Einsatz in den Frachträumen nicht zugelassenen, günstigeren alternativen Löschmittel zu nutzen. Denn aufgrund der großen Volumina der Frachträume ist in den Löschmittelspeichern der Feuerlöschsysteme für Frachträume eine entsprechend große Löschmittelmenge erforderlich, was bei einer Nutzung der alternativen Löschmittel im Vergleich zu den Halonen 1211 und 1301 geringere Kosten verursacht.

Ein weiterer nachteiliger Aspekt der bekannten Feuerlöschsysteme ergibt sich daraus, dass das Feuerwarnsystem und das Feuerlöschsystem eines Flugzeugs immer dann voll einsatzfähig sind, wenn das Flugzeug mit Strom versorgt wird, d.h. im Zustand: "Electrical-Power-ON". Dieser elektrische Zustand liegt häufig auch dann vor, wenn das Flugzeug am Boden steht und die Triebwerke abgestellt sind, beispielsweise wenn am Flugzeug für Wartungszwecke gearbeitet wird, oder zur Be- und Entladung von Fracht, zum Catering oder zur Kabinenreinigung in der Abstell- oder Parkposition. Hierbei kommt es in Einzelfällen vor, dass das manuelle Eingabemittel zur Auslösung eines Feuerlöschsystems von Wartungspersonal oder der Crew, ohne dass ein Feuer gemeldet wird, unbedacht und/oder unbeabsichtigt betätigt wird. Weiterhin können im Rahmen von Systemtests Falschmeldungen des Feuerwarnsystems generiert werden, d.h. es kommt hierbei zu einer Feuerwarnung im Cockpit, ohne dass tatsächlich ein Feuer vorliegt. Nachteilig ist, dass in diesen Fällen als Folge einer manuellen Betätigung des Eingabemittels das Verschlussmittel am Löschmittelspeicher aktiviert, und in Folge das Löschmittel über die Auslassöffnungen des jeweiligen Feuerlöschsystems ausgebracht wird, ohne dass tatsächlich ein zu löschendes Feuer vorliegt.

Hinzu kommt, dass bei einem im Frachtraum eines am Boden abgestellten Flugzeugs tatsächlich vorhandenen Feuer, nach einer Aktivierung des Feuerlöschsystems, die für einen effektive Feuerbekämpfung erforderliche Löschmittelkonzentration im Falle einer geöffneten Frachtraumtür des Frachtraums nicht erreicht wird, so dass ein derartiges Feuer nicht oder zumindest nicht effektiv mit einem fest installierten Feuerlöschsystem gelöscht werden kann, sondern auf mobile Bodenlöschsysteme (Feuerwehr, Handfeuerlöscher etc.) zurückgegriffen werden muss. In allen diesen Fällen wird bisher beim Bodenbetrieb des Flugzeugs unbeabsichtigt oder beabsichtigt Löschmittel in den Frachtraum eingebracht, ohne dass dieses Löschmittel effektiv wirken kann, sei es dass überhaupt kein Feuer vorliegt oder sei es dass die Frachtraumtür oder eine andere Tür eines betroffenen Raums geöffnet ist und durch den dann möglichen Luftaustausch mit der Umgebungsluft im Falle eines tatsächlich vorliegenden Feuers keine ausreichende Feuerlöschwirkung erzielbar ist.

Insbesondere die Möglichkeit einer Auslösung des Feuerlöschsystems für einen Frachtraum, in dem sich gegebenenfalls Personen aufhalten können, bedingt weiterhin die Forderung, dass derzeit für Frachträume nur Löschmittel verwendet werden dürfen, die für personenbesetzte Räume zugelassen sind. Wie zuvor ausgeführt, können die günstigeren alternativen Löschmittel derzeit nicht für Frachträume genutzt werden.

Aufgabe der Erfindung ist es, ein Feuerlöschsystem für ein Flugzeug und ein Verfahren zur Feuerbekämpfung in einem Flugzeug anzugeben, welche die vorstehend angegebenen Nachteile zumindest teilweise beheben.

Die Erfindung ergibt sich aus den Merkmalen der unabhängigen Ansprüche. Vorteilhafte Weiterbildungen und Ausgestaltungen sind Gegenstand der abhängigen Ansprüche. Weitere Merkmale, Anwendungsmöglichkeiten und Vorteile der Erfindung ergeben sich aus der nachfolgenden Beschreibung, sowie der Erläuterung eines Ausführungsbeispiels der Erfindung, das in der Figur dargestellt ist.

Der das Feuerlöschsystem betreffende Aspekt der Aufgabe wird mit einem Feuerlöschsystem für ein Flugzeug gelöst, das umfasst: mindestens einen Löschmittelspeicher mit einem aktivierbaren Verschlussmittel, das in einem aktivierten Zustand ein Ausströmen des Löschmittels aus dem Löschmittelspeicher ermöglicht, und eine mit dem Verschlussmittel und mindestens einer Auslassöffnung verbundene Zufuhrleitung, mittels der das Löschmittel aus dem Löschmittelspeicher der Auslassöffnung zuleitbar ist, um es dort zur Feuerbekämpfung auszubringen, eine mit dem Verschlussmittel und einem manuell betätigbaren Eingabemittel verbundene Steuereinheit, durch die das Verschlussmittel aktivierbar ist, ein oder mehrere Sensorsysteme, mittels denen ein aktueller Flugzeugzustand ermittelbar ist, wobei die Steuereinheit derart ausgeführt und eingerichtet ist, dass das Verschlussmittel abhängig von dem im Zeitpunkt einer Betätigung des Eingabemittels vorliegenden aktuellen Flugzeugszustand aktiviert wird. Das erfindungsgemäße Feuerlöschsystem zeichnet sich dadurch aus, dass zumindest die eine Auslassöffnung in einem Frachtraum des Flugzeugs angeordnet ist, der eine Frachtraumtür aufweist, die Steuereinheit ein Speichermedium aufweist, mittels dem ein mehrere darauf gespeicherte, vorgegebene Flugzeugzustände bereitstellbar sind, ein erster der vorgegebenen Flugzeugzustände durch folgende Bedingungen definiert ist: Triebwerke des Flugzeugs sind abgestellt, und die Frachtraumtür ist geöffnet, und die Steuereinheit derart ausgeführt und eingerichtet ist, dass im Fall, dass der ermittelte aktuelle Flugzeugzustand mit dem ersten Flugzeugzustand identisch ist, das Verschlussmittel nicht aktiviert wird.

Im Gegensatz zum Stand der Technik wird bei dem erfindungsgemäßen Feuerlöschsystem durch eine Betätigung des Eingabemittels, beispielsweise durch Drücken eines gegen unbeabsichtigtes Bedienen geschützten Tasters zur Auslösung des Feuerlöschsystems, nicht in jedem Fall das Verschlussmittel aktiviert und damit das Löschmittel über die Zufuhrleitung und die mindestens eine Auslassöffnung entleert. Die Aktivierung des Verschlussmittels bei einer Bedienung des Eingabemittels erfolgt vielmehr in Abhängigkeit eines von einem oder von mehreren Sensorsystemen ermittelten aktuellen Flugzeugzustandes, d.h. eines Flugzeugzustandes, der zum Zeitpunkt der Bedienung des Eingabemittels aktuell vorliegt und von den Sensorsystemen entsprechend erfasst wird. Die Sensoren der Sensorsysteme sind vorzugsweise redundant ausgelegt.

Der Begriff "Flugzeugzustand" wird vorliegend breit verstanden. Er kann durch beliebige einen Zustand des Flugzeugs oder einen Zustand seiner Systeme kennzeichnende Parameter, Größen, Aspekte, etc. definiert sein. Ein Aspekt eines Flugzeugzustandes kann beispielsweise angeben, ob das Flugzeug sich am (Erd-)Boden oder fliegend in der Luft befindet, oder ob bestimmte Systeme einsatzfähig oder nicht einsatzfähig sind. Es wird dabei unterstellt, dass das oder die Sensorsysteme jeweils derart ausgebildet und eingerichtet sind, dass sie die Parameter, Größen, Aspekte etc., die den verwendeten Begriff "Flugzeugzustand" inhaltlich definieren, insgesamt in der Lage sind zu erfassen, so dass daraus der aktuelle Flugzeugzustand ermittelt werden kann.

Erfindungsgemäß weist die Steuereinheit ein Speichermedium auf, mittels dem ein oder mehrere darauf gespeicherte, vorgegebene Flugzeugzustände bereitstellbar sind. Somit ist die Steuereinheit derart ausgeführt und eingerichtet, dass der ermittelte aktuelle Flugzeugzustand mit den bereitgestellten vorgegebenen Flugzeugzuständen verglichen werden kann, und das Verschlussmittel abhängig von dem im Zeitpunkt einer Betätigung des Eingabemittels ermittelten aktuellen Vergleichsergebnis aktiviert wird. Somit können konkrete Flugzeugzustände vorgegeben werden, bei deren aktuellem Vorliegen das Verschlussmittel im Falle einer Bedienung des Eingabemittels entweder aktiviert oder nicht aktiviert wird. Bevorzugt ist die Steuereinheit derart ausgeführt und eingerichtet, dass im Fall, dass der ermittelte aktuelle Flugzeugzustand mit einem der bereitgestellten vorgegebenen Flugzeugzustände identisch ist, das Verschlussmittel nicht aktiviert wird. Dies ist deshalb von Vorteil, da die Anzahl von Flugzeugzuständen in denen bei einer Betätigung des Eingabemittels eine Aktivierung des Verschlussmittels unterbleiben soll normalerweise erheblich geringer ist, als die Anzahl der Flugzeugzustände, in denen das Verschlussmittel durch die Steuereinheit bei Betätigung des Eingabemittels aktiviert werden soll.

Das erfindungsgemäße Feuerlöschsystem ist im Flugzeug fest eingebaut und kann als Feuerlöschsystem für Triebwerke, Hilfsaggregate (APU etc.), Fahrwerksschächte, Bleed-Air-Leitungen, etc. genutzt werden. Erfindungsgemäß wird das erfindungsgemäße Feuerlöschsystem für Frachträume eingesetzt. Erfindungsgemäß ist hierzu die mindestens eine Auslassöffnung in einem Frachtraum des Flugzeugs angeordnet, der eine Frachtraumtür aufweist, weiterhin ist ein erster der vorgegebenen Flugzeugzustände durch die Bedingungen definiert: die Triebwerke des Flugzeugs sind abgestellt, und die Frachtraumtür ist geöffnet, und schließlich ist die Steuereinheit derart ausgeführt und eingerichtet, dass im Fall, dass der ermittelte aktuelle Flugzeugzustand mit dem ersten vorgegebenen Flugzeugzustand identisch ist, das Verschlussmittel nicht aktiviert wird.

Damit wird verhindert, dass im Zustand "Electrical Power ON" durch eine Betätigung des Eingabemittels das Verschlussmittel aktiviert wird, wenn die Triebwerke abgestellt sind und die Frachtraumtür offen ist. Ein unbeabsichtigtes Auslösen des Feuerlöschsystems für den Frachtraum wird damit unterbunden. Gleichzeitig wird ein Auslösen des Feuerlöschsystems nach einer richtig signalisierten Feuerwarnung des Feuerwarnsystems für den Frachtraum verhindert, wenn wegen der offenen Frachtraumtür eine Feuerbekämpfung mit dem Frachtraum-Feuerlöschsystem nicht effektiv möglich ist. Schließlich wird vorliegend auch ein Freisetzen von Löschmittel in den Frachtraum in Fällen ausgeschlossen, in denen sich gegebenenfalls Personen im Frachtraum aufhalten könnten.

Die Bedingungen für den vorstehend vorgegebenen Flugzeugzustand wurden gewählt, da bei Vorliegen dieser Bedingungen nicht ausgeschlossen werden kann, dass sich Personen im Frachtraum aufhalten. Natürlich können andere oder zusätzliche Bedingungen genutzt werden, um den vorgegebenen Flugzustand zu definieren, beispielsweise kann die zusätzliche Bedingung eingeführt werden, dass das Flugzeug bewegungslos am Boden ist, d.h. das Flugzeug steht auf seinem Fahrwerk oder ist auf Böcken aufgebockt.

Mit dieser Ausgestaltung des erfindungsgemäßen Feuerlöschsystems werden Rahmenbedingungen geschaffen, die gegebenenfalls den Einsatz der weiter oben angesprochenen alternativen Löschmittel für Frachträume zulassen, da bei entsprechender Wahl der vorgegebenen Flugzustände, in Fällen in denen sich Personen im Frachtraum aufhalten könnten, das Verschlussmittel nicht aktiviert wird. Somit sollten für Frachträume, die mit einem erfindungsgemäßen Feuerlöschsystem ausgestattet sind nicht die strengeren Anforderungen für einen personenbesetzten Raum zugrunde gelegt werden, sondern weniger strenge Anforderungen für ausschließlich nicht Personen besetzte Räume.

Bevorzugt ist im Cockpit ein mit der Steuereinheit verbundenes Signalmittel vorhanden, mit dem bspw. signalisierbar ist, dass der ermittelte aktuelle Flugzeugzustand identisch mit einem der vorgegebenen Flugzeugzustände ist. Somit würde, um im zuvor beschriebenen Ausführungsbeispiel zu bleiben, immer dann, wenn der ermittelte aktuelle Flugzeugzustand folgende Bedingungen erfüllt: die Triebwerke des Flugzeugs sind abgestellt, und die Frachtraumtür ist geöffnet, beispielsweise eine Warnlampe leuchten, um anzuzeigen, dass bei einer Betätigung des Eingabemittels, um das Frachtraum-Feuerlöschsystem zu aktivieren, d.h. das Löschmittel in den Frachtraum zu entleeren, keine Aktivierung des Verschlussmittel erfolgt. In diesem Fall zeigt sie Warnlampe an, dass das Feuerlöschsystem sozusagen deaktiviert ist. Das Signalmittel wird bevorzugt in unmittelbarer Nachbarschaft zu dem manuell bedienbaren Eingabemittel im Cockpit angeordnet, so dass diese für einen Bediener im Cockpit wichtige Information sofort erkennbar ist. Denkbar ist weiterhin, dass die Steuereinheit eine zusätzliche

Überbrückungsfunktion, beispielsweise einen sogenannten "Override"-Schalter umfasst, mittels dem eine "Deaktivierung" des Feuerlöschsystems bei Vorliegen des vorgegebenen Flugzeugzustandes überbrückt werden kann. Nach Betätigen dieses Override-Schalters würde dann das Verschlussmittel in jedem Fall aktiviert.

Eine weitere vorteilhafte Weiterbildung der erfindungsgemäßen Feuerlöschanlage zeichnet sich dadurch aus, dass in der Zufuhrleitung, der mindestens einen Auslassöffnung vorgeschaltet, ein von der Steuereinheit schaltbares Ventil angeordnet ist, das von einem offenen in einen geschlossenen Zustand und umgekehrt schaltbar ist und das im geschlossenen Zustand eine Löschmittelzufuhr vom Löschmittelspeicher an die Auslassöffnung verhindert, und das Ventil von der Steuereinheit abhängig vom ermittelten aktuellen Flugzeugzustand schaltbar ist.

Dieses Ventil kann beispielsweise eine zusätzliche Sicherheit dahingehend bewirken, dass auf jeden Fall, selbst bei einer Selbstauslösung des Verschlussmittels immer gewährleistet werden kann, dass das Feuerlöschmittel unter vorgebbaren Flugzeugzuständen nicht über die zumindest eine Auslassöffnung freigesetzt wird.

Besonders bevorzugt zeichnet sich das erfindungsgemäße Feuerlöschsystem dadurch aus, dass die mindestens eine Auslassöffnung in einem Frachtraum des Flugzeugs angeordnet ist, der eine Frachtraumtür aufweist, und die Steuereinheit derart ausgeführt und eingerichtet ist, dass das Ventil in den geschlossenen Zustand geschaltet ist, wenn der ermittelte aktuelle Flugzeugzustand folgenden Bedingungen genügt: die Triebwerke des Flugzeugs sind abgestellt, und die Frachttüre ist geöffnet. Durch das in diesem Flugzeugzustand geschlossene Ventil, wird unter den angegebenen Bedingungen zuverlässig verhindert, dass im Falle einer Selbstauslösung des Verschlussmittels Löschmittel in den Frachtraum gelangt. Dieses Verschlussmittel kann für die Zulassung der vorstehend genannten alternativen Löschmittel für einen Einsatz in Feuerlöschsystemen für Frachträume ein weiteres wichtiges Element darstellen.

Ein weiterer Aspekt der Erfindung betrifft ein Flugzeug, das ein Feuerlöschsystem gemäß den vorstehenden Ausführungen umfasst.

Der das Verfahren zur Feuerbekämpfung betreffende Aspekt der Aufgabe wird gelöst durch ein Verfahren zur Feuerbekämpfung in einem Flugzeug, welches mindestens einen Löschmittelspeicher mit einem aktivierbaren Verschlussmittel, das in einem aktivierten Zustand ein Ausströmen des Löschmittels aus dem Löschmittelspeicher ermöglicht, und eine mit dem Verschlussmittel und mindestens einer Auslassöffnung verbundene Zufuhrleitung aufweist, mittels der das Löschmittel aus dem Löschmittelspeicher der Auslassöffnung zuleitbar ist, um es dort zur Feuerbekämpfung auszubringen, wobei eine mit dem Verschlussmittel und einem manuell betätigbaren Eingabemittel verbundene Steuereinheit vorhanden ist, durch die das Verschlussmittel aktiviert wird, ein oder mehrere Sensorsysteme vorhanden sind, mittels denen ein aktueller Flugzeugzustand ermittelt wird, und das Verschlussmittel von der Steuereinheit abhängig von einem im Zeitpunkt einer Betätigung des Eingabemittels vorliegenden aktuellen Flugzeugszustand aktiviert wird. Das erfindungsgemäße Verfahren zeichnet sich dadurch aus, dass zumindest die eine Auslassöffnung in einem Frachtraum des Flugzeugs angeordnet ist, der eine Frachtraumtür aufweist, die Steuereinheit ein Speichermedium aufweist, mittels dem ein oder mehrere darauf gespeicherte, vorgegebene Flugzeugzustände bereitgestellt werden, ein erster der vorgegebenen Flugzeugzustände durch folgende Bedingungen definiert ist: Triebwerke des Flugzeugs sind abgestellt, und die Frachtraumtür ist geöffnet, und die Steuereinheit im Fall, dass der ermittelte aktuelle Flugzeugzustand mit dem ersten Flugzeugzustand identisch ist, das Verschlussmittel nicht aktiviert.

Somit wird in der Steuereinheit der ermittelte aktuelle Flugzeugzustand mit den bereitgestellten vorgegebenen Flugzeugzuständen verglichen, und das Verschlussmittel abhängig von dem im Zeitpunkt einer Betätigung des Eingabemittels ermittelten aktuellen Vergleichsergebnis aktiviert.

Eine weitere Ausführungsform des Verfahrens zeichnet sich dadurch aus, dass in der Zufuhrleitung, der mindestens einen Auslassöffnung vorgeschaltet, ein von der Steuereinheit schaltbares Ventil angeordnet ist, das von einem offenen in einen geschlossenen Zustand und umgekehrt schaltbar ist und das im geschlossenen Zustand eine Löschmittelzufuhr vom Löschmittelspeicher zur Auslassöffnung verhindert, und die Steuereinheit das Ventil abhängig vom ermittelten aktuellen Flugzeugzustand schaltet.

In einer besonders bevorzugten Weiterbildung des erfindungsgemäßen Verfahrens ist die mindestens eine Auslassöffnung in einem Frachtraum des Flugzeugs angeordnet, der eine Frachtraumtür aufweist, und das Ventil in den geschlossenen Zustand geschaltet, wenn der ermittelte aktuelle Flugzeugzustand folgenden Bedingungen genügt: die Triebwerke des Flugzeugs sind abgestellt, und die Frachtraumtüre ist geöffnet.

Die im Zusammenhang mit dem Feuerlöschsystem gemachten Ausführungen können sinngemäß auf das erfindungsgemäße Verfahren übertragen werden.

Die Erfindung ermöglicht insbesondere, dass das Verschlussmittel nur dann durch das Steuermittel aktiviert werden kann, wenn der im Zeitpunkt der Bedienung/Betätigung des Eingabemittels vorherrschende aktuelle Flugzeugzustand mit einem der vorgebbaren Flugzeugzustände identisch ist oder nur dann nicht durch das Steuermittel aktiviert werden kann, wenn der im Zeitpunkt der Bedienung/Betätigung des Eingabemittels vorherrschende aktuelle Flugzeugzustand mit einem der vorgebbaren Flugzeugzustände identisch ist.

Für den Fachmann ergibt sich durch eine entsprechende Auswahl/Definition der vorgegebenen Flugzeugszustände und der im Steuersystem hinterlegten Steuerlogik eine Vielzahl von möglichen Ausgestaltungen des erfindungsgemäßen Feuerlöschsystems bzw. der erfindungsgemäßen Verfahrens.

Weitere Vorteile, Merkmale und Einzelheiten ergeben sich aus der nachfolgenden Beschreibung, in der unter Bezug auf die Zeichnung ein Ausführungsbeispiel im Einzelnen beschrieben ist. Beschriebene und/oder bildlich dargestellte Merkmale bilden für sich oder in beliebiger, sinnvoller Kombination den Gegenstand der Erfindung, gegebenenfalls auch unabhängig von den Ansprüchen, und können insbesondere zusätzlich auch Gegenstand einer oder mehrerer separater Anmeldung/en sein. Gleiche, ähnliche und/oder funktionsgleiche Teile sind mit gleichen Bezugszeichen versehen.

Es zeigt:
- Fig. 1: eine schematische Darstellung eines erfindungsgemäßen Feuerlöschsystems.

Fig. 1 zeigt eine schematische Darstellung eines erfindungsgemäßen Feuerlöschsystems am Beispiel eines Frachtraum-Feuerlöschsystems. Dargestellt ist ein Feuerlöschsystem für einen Frachtraum 7 eines Flugzeugs. Der Frachtraum 7 weist eine Frachtraumtür 8 auf, die zum Be- und Entladen des Frachtraums am Boden geöffnet werden kann, und die während des Flugbetriebs geschlossen ist. Das Feuerlöschsystem umfasst einen Löschmittelspeicher 1 in dem Löschmittel gespeichert ist. Der Löschmittelspeicher 1 ist über ein Verschlussmittel 2 mit einer Rohrleitung/Zuleitung 4 verbunden, über die Löschmittel bei geöffnetem Verschlussmittel 2 zu im Frachtraum 7 angeordneten Austrittsdüsen 6 gelangen kann, um über die Austrittsdüsen 6 zur Feuerbekämpfung ausgebracht zu werden. Den Austrittsdüsen 6 vorgeschaltet ist ein Ventil 5, mit dem eine Löschmittelzufuhr zu den Austrittsdüsen unterbrochen bzw. verhindert werden kann. Zwischen Verschlussmittel 2 und Ventil 5, das die Zustände offen oder geschlossen annehmen kann, sind vorliegend weitere Einheiten 3 des Feuerlöschsystems angeordnet, wie beispielsweise Filter, Druckbegrenzer, Drucksensoren, etc.

Weiterhin ist eine mit dem Verschlussmittel 2 und einem manuell betätigbaren Eingabemittel 18 verbundene Steuereinheit 10 vorhanden, durch die das Verschlussmittel 2 aktivierbar ist. Das Verschlussmittel 2 ist vorliegend als Membranen ausgebildet, die pyrotechnisch mittels eines elektrischen Zündimpulses, der durch die Steuereinheit 10 erzeugt wird, einmalig aktivierbar sind, d.h. die einmalig aufgesprengt werden. Nach einer solchen Aktivierung des Verschlussmittels 2 strömt das Löschmittel aus dem Löschmittelspeicher 1 in die Rohrleitung 4 und je nach Schaltzustand des Ventils 5 über die Austrittsdüsen 6 in den Frachtraum 7.

Darüber hinaus sind vorliegend drei Sensorsysteme 11, 12, 13 vorhanden, mittels denen ein aktueller Flugzeugzustand ermittelt wird. Das Ermitteln des aktuellen Flugzeugzustands erfolgt fortlaufend, sobald das Flugzeugbordnetz mit Strom versorgt wird, d.h. im Zustand: "Electrical Power ON". Das erste Sensorsystem 11 umfasst zwei Sensoren 9, mit denen erfassbar ist, ob die Frachtraumtür 8 geschlossen oder geöffnet ist. Die Sensoren 9 sind redundant ausgelegt und über ein logisches UND-Gatter miteinander verknüpft. Das zweite Sensorsystem 12 mit einem oder mehreren Sensoren 15 ist derart ausgelegt und eingerichtet, dass ermittelbar ist, ob die Triebwerke des Flugzeugs abgestellt sind, d.h. nicht in Betrieb sind. Das dritte Sensorsystem 13 mit einem oder mehreren Sensoren 16 ist derart ausgelegt und eingerichtet, dass damit ermittelbar ist, ob das Flugzeug bewegungslos am Boden ist, d.h. nicht fliegt sondern auf dem eigenen Fahrwerk oder bspw. aufgebockt am Boden ist. Der mit den Sensorsystemen 11, 12, 13 ermittelbare Flugzeugzustand wird in diesem Ausführungsbeispiel also mit drei Parametern beschrieben. Natürlich können zur Beschreibung des Flugzeugzustandes eine beliebige Anzahl von Parametern, Messgrößen und Informationen genutzt bzw. herangezogen und kombiniert werden, deren Auswahl sich durch eine konkret zu lösende Aufgabenstellung für den Fachmann ergibt.

Die Steuereinheit 10 umfasst ein Speichermedium 20, mittels dem vorliegend ein vorgegebener Flugzeugzustand gespeichert und bereitstellbar ist, der wie folgt definiert ist: das Flugzeug ist bewegungslos am Erdboden, die Triebwerke des Flugzeugs sind abgestellt, und die Frachtraumtür 8 ist geöffnet.

Die Steuereinheit 10 ist derart ausgeführt und eingerichtet, dass im Fall, dass der ermittelte aktuelle Flugzeugzustand mit dem vorgenannten vorgegebenen Flugzeugzustand identisch ist, das Verschlussmittel 2 nicht aktiviert wird, wenn das mit der Steuereinheit 10 verbundene Eingabemittel 18 betätigt wird. Zudem wird das Ventil 5 in den geschlossenen Zustand geschaltet ist, wenn der ermittelte aktuelle Flugzeugzustand mit dem vorgenannten vorgegebenen Flugzustand identisch ist.

Das Eingabemittel 18 ist ein im Cockpit angeordneter, gegen unbeabsichtigtes Betätigen geschützter Tastschalter, neben dem ein optisches Signalmittel 19 angeordnet ist, das vorliegend signalisiert, d.h. leuchtet, blinkt etc., sobald der ermittelte aktuelle Flugzeugzustand mit dem vorgegebenen Flugzeugzustand identisch ist.

Mit dem beschriebenen Ausführungsbeispiel des erfindungsgemäßen Feuerlöschsystems kann sichergestellt werden, dass bei Vorliegen des vorgenannten vorgegebenen Flugzeugzustandes, in Folge einer Bedienung/Fehlbedienung des Eingabemittels oder einer Selbstauslösung des Verschlussmittels 2 kein Löschmittel in den Frachtraum 7 des Flugzeugs eingebracht wird. Das Löschmittel kann also in keinem Fall in Kontakt mit Personen kommen, die sich im Frachtraum 7 beispielsweise während des Be- oder Entladens aufhalten.

### Bezugszeichenliste

- 1: Löschmittelspeicher
- 2: Verschlussmittel
- 3: Geräte des Feuerlöschsystems, bspw. Filter, Durchflussbegrenzer, etc.
- 4: Zufuhrleitung, Rohrleitung
- 5: Ventil mit den Stellungen "offen" oder "geschlossen"
- 6: Auslassöffnungen, Austrittsdüsen
- 7: Frachtraum
- 8: Frachtraumtür
- 9: Sensor
- 10: Steuereinheit
- 11: Sensorsystem, mit dem ermittelbar ist, ob die Frachtraumtür verriegelt und geschlossen ist
- 12: Sensorsystem, mit dem ermittelbar ist, ob die Triebwerke abgestellt sind
- 13: Sensorsystem, mit dem ermittelbar ist, ob das Flugzeug auf dem Erdboden still steht
- 14: logisches UND-Gatter
- 15: Sensor
- 16: Sensor
- 17: Cockpit
- 18: manuell bedienbares Eingabemittel, gesicherter Tastschalter
- 19: Signalmittel
- 20: Speichermedium

## Patentansprüche

1. Feuerlöschsystem für ein Flugzeug, umfassend:
- mindestens einen Löschmittelspeicher (1) mit einem aktivierbaren Verschlussmittel (2), das in einem aktivierten Zustand ein Ausströmen des Löschmittels aus dem Löschmittelspeicher (1) ermöglicht,
- eine mit dem Verschlussmittel (2) und mindestens einer Auslassöffnung (6) verbundene Zufuhrleitung (4), mittels der das Löschmittel aus dem Löschmittelspeicher (1) der Auslassöffnung (6) zuleitbar ist, um es dort zur Feuerbekämpfung auszubringen,
- eine mit dem Verschlussmittel (2) und einem manuell betätigbaren Eingabemittel (18) verbundene Steuereinheit (10), durch die das Verschlussmittel (2) abhängig von einer Betätigung des Eingabemittels (18) aktivierbar ist, und
- ein oder mehrere Sensorsysteme (11, 12, 13), mittels denen ein aktueller Flugzeugzustand ermittelbar ist,
wobei die Steuereinheit (10) derart ausgeführt und eingerichtet ist, dass sie das Verschlussmittel (2) abhängig von dem im Zeitpunkt einer Betätigung des Eingabemittels (18) vorliegenden aktuellen Flugzeugszustand aktiviert,
**dadurch gekennzeichnet, dass**
- die mindestens eine Auslassöffnung (6) in einem Frachtraum (7) des Flugzeugs angeordnet ist, der eine Frachtraumtür (8) aufweist,
- die Steuereinheit (10) ein Speichermedium (20) aufweist, mittels dem ein oder mehrere darauf gespeicherte, vorgegebene Flugzeugzustände bereitstellbar sind,
- ein erster der vorgegebenen Flugzeugzustände durch folgende Bedingungen definiert ist:
- Triebwerke des Flugzeugs sind abgestellt, und
- die Frachtraumtür (8) ist geöffnet, und
- die Steuereinheit (10) derart ausgeführt und eingerichtet ist, dass im Fall, dass der ermittelte aktuelle Flugzeugzustand mit dem ersten vorgegebenen Flugzeugzustand identisch ist, das Verschlussmittel (2) nicht aktiviert wird.

2. Feuerlöschsystem gemäß Anspruch 1,
**dadurch gekennzeichnet, dass** ein mit der Steuereinheit (10) verbundenes Signalmittel (19) vorhanden ist, mit dem signalisierbar ist, dass der ermittelte aktuelle Flugzeugzustand identisch mit einem der vorgegebenen Flugzeugzustände ist.

3. Feuerlöschsystem gemäß einem der Ansprüche 1 bis 2,
**dadurch gekennzeichnet, dass** in der Zufuhrleitung (4), der mindestens einen Auslassöffnung (6) vorgeschaltet, ein von der Steuereinheit (10) schaltbares Ventil (5) angeordnet ist, das von einem offenen in einen geschlossenen Zustand und umgekehrt schaltbar ist, und das im geschlossenen Zustand eine Löschmittelzufuhr vom Löschmittelspeicher (1) an die Auslassöffnung (6) verhindert, und das Ventil (5) von der Steuereinheit (10) abhängig vom ermittelten aktuellen Flugzeugzustand schaltbar ist.

4. Feuerlöschsystem gemäß Anspruch 3,
**dadurch gekennzeichnet, dass** die Steuereinheit (10) derart ausgeführt und eingerichtet ist, dass das Ventil (5) in den geschlossenen Zustand geschaltet ist, wenn der ermittelte aktuelle Flugzeugzustand folgenden Bedingungen genügt:
- Triebwerke des Flugzeugs sind abgestellt, und
- die Frachttüre (8) ist geöffnet.

5. Flugzeug mit einem Feuerlöschsystem gemäß einem der Ansprüche 1 bis 4.

6. Verfahren zur Feuerbekämpfung in einem Flugzeug, welches mindestens einen Löschmittelspeicher (1) mit einem aktivierbaren Verschlussmittel (2), das in einem aktivierten Zustand ein Ausströmen des Löschmittels aus dem Löschmittelspeicher (1) ermöglicht, und eine mit dem Verschlussmittel (2) und mindestens einer Auslassöffnung (6) verbundene Zufuhrleitung (4) aufweist, mittels der das Löschmittel aus dem Löschmittelspeicher (1) der Auslassöffnung (6) zuleitbar ist, um es dort zur Feuerbekämpfung auszubringen, wobei
- eine mit dem Verschlussmittel (2) und einem manuell betätigbaren Eingabemittel (18) verbundene Steuereinheit (10) vorhanden ist, durch die das Verschlussmittel (2) aktivierbar ist,
- ein oder mehrere Sensorsysteme (11, 12, 13) vorhanden sind, mittels denen ein aktueller Flugzeugzustand ermittelt wird, und
- das Verschlussmittel (2) von der Steuereinheit (10) abhängig von einem im Zeitpunkt einer Betätigung des Eingabemittels (18) vorliegenden aktuellen Flugzeugszustand aktiviert wird,
**dadurch gekennzeichnet dass**
- die mindestens eine Auslassöffnung (6) in einem Frachtraum (7) des Flugzeugs angeordnet ist, der eine Frachtraumtür (8) aufweist,
- die Steuereinheit (10) ein Speichermedium (20) aufweist, mittels dem ein oder mehrere darauf gespeicherte, vorgegebene Flugzeugzustände bereitgestellt werden,
- ein erster der vorgegebenen Flugzeugzustände durch folgende Bedingungen definiert ist:
- Triebwerke des Flugzeugs sind abgestellt, und
- die Frachtraumtür (8) ist geöffnet, und
- die Steuereinheit (10) im Fall, dass der ermittelte aktuelle Flugzeugzustand mit dem ersten vorgegebenen Flugzeugzustand identisch ist, das Verschlussmittel (2) nicht aktiviert.

7. Verfahren gemäß Anspruch 6,
**dadurch gekennzeichnet, dass** ein mit der Steuereinheit (10) verbundenes Signalmittel (19) vorhanden ist, mit dem signalisiert wird, dass der ermittelte aktuelle Flugzeugzustand identisch mit einem der vorgegebenen Flugzeugzustände ist.

8. Verfahren gemäß einem der Ansprüche 6 bis 7,
**dadurch gekennzeichnet, dass** in der Zufuhrleitung (4), der mindestens einen Auslassöffnung (6) vorgeschaltet, ein von der Steuereinheit (10) schaltbares Ventil (5) angeordnet ist, das von einem offenen in einen geschlossenen Zustand und umgekehrt schaltbar ist und das im geschlossenen Zustand eine Löschmittelzufuhr vom Löschmittelspeicher (1) an die Auslassöffnung (6) verhindert, und das Ventil (5) von der Steuereinheit (10) abhängig vom ermittelten aktuellen Flugzeugzustand geschaltet wird.

9. Verfahren gemäß Anspruch 8,
**dadurch gekennzeichnet, dass** die Steuereinheit (10) das Ventil (5) in den geschlossenen Zustand schaltet, wenn der ermittelte aktuelle Flugzeugzustand folgenden Bedingungen genügt:
- Triebwerke des Flugzeugs sind abgestellt, und
- die Frachttüre (8) ist geöffnet.

## Claims

1. Fire extinguishing system for an airplane, comprising:
- at least one extinguishing agent storage unit (1) with an activatable closing means, which, when active, makes possible an outflow of the extinguishing agent from the extinguishing agent storage unit (1),
- a supply line (4), connected to the closing device (2) and at least one outlet opening (6), by means of which the extinguishing agent is conductable from the extinguishing agent storage unit (1) to the outlet opening (6), so as to eject it there for fighting fires,
- a control unit (10) connected to the closing device (2) and a manually actuatable input element (18), by means of which the closing device (2) is activatable in dependence on an actuation of the input element (18), and
- one or more sensor systems (11, 12, 13), by means of which a current airplane state is determinable,
wherein the control unit (10) is constructed and configured in such a way that it activates the closing device (2) in dependence on the current airplane state as it exists at the time of an actuation of the input element (18),
**characterized in that**
- the at least one outlet opening (6) is located in a cargo hold (7) of the airplane, which has a cargo hold door (8),
- the control unit (10) has a storage medium (20), by means of which one or more prespecified airplane states, which are stored therein, are providable,
- a first of the prespecified airplane states is defined by the following conditions:
- engines of the airplane are turned off, and
- the cargo hold door (8) is opened, and
- the control unit (10) is constructed and configured in such a way that in the case that the determined current airplane state is identical with the first prespecified airplane state, the closing device (2) is not activated.

2. Fire extinguishing system in accordance with claim 1,
**characterized in that** a signaling means (19), which is connected to the control unit (10), is present, with which it is possible to signal that the determined current airplane state is identical with one of the prespecified airplane states.

3. Fire extinguishing system in accordance with any one of claims 1 to 2,
**characterized in that** a valve (5), which is switchable by the control unit (10), is arranged in the supply line (4) upstream of the at least one outlet opening (6), the valve (5) being switchable from an open to a closed state and vice-versa and preventing, when closed, supply of an extinguishing agent from the extinguishing agent storage unit (1) to the outlet opening (6), and the valve (5) being switchable by the control unit (10) in dependence on the determined current airplane state.

4. Fire extinguishing system according to claim 3,
**characterized in that** the control unit (10) is constructed and configured in such a way that the valve (5) is switched to the closed state, if the determined current airplane state fulfills the following conditions:
- the engines of the airplane are turned off; and
- the cargo door (8) is opened.

5. Airplane with a fire extinguishing system according to any one of claims 1 to 4.

6. Method for fighting fires in an airplane, which has at least one extinguishing agent storage unit (1) with an activatable closing device (2), which makes possible, when active, a flowing out of the extinguishing agent from the extinguishing agent storage unit (1), and a supply line (4) connected to the closing device (2) and at least one outlet opening (6), by means of which the extinguishing agent is conductable from the extinguishing agent storage unit (1) to the outlet opening (6), in order to eject it there for firefighting,
wherein
- a control unit (10), which is connected to the closing device (2) and a manually actuatable input element (8), is present, by means of which the closing device (2) is activatable;
- one or more sensor systems (11, 12, 13) are present, by means of which a current airplane state is determined; and
- the closing device (2) is activated by the control unit (10) in dependence on a current airplane state that exists at the time of an actuation of the input element (8).
**characterized in that**
- the at least one outlet opening (6) is located in a cargo hold (7) of the airplane, which has a cargo hold door (8),
- the control unit (10) has a storage medium (20), by means of which one or more prespecified airplane states, which are stored therein, are provided,
- a first of the prespecified airplane states is defined by the following conditions:
- engines of the airplane are turned off, and
- the cargo hold door (8) is opened, and
- the control unit (10), in the case that the determined current airplane state is identical with the first prespecified airplane state, does not activate the closing device (2).

7. Method in accordance with claim 6,
**characterized in that** a signaling means (19), which is connected to the control unit (10), is present, with which it is signaled that the determined current airplane state is identical with one of the prespecified airplane states.

8. Method in accordance with any one of claims 6 to 7,
**characterized in that** a valve (5), which is switchable by the control unit (10), is arranged in the supply line (4) upstream of the at least one outlet opening (6), the valve (5) being switchable from an open to a closed state and vice-versa and preventing, when closed, supply of an extinguishing agent from the extinguishing agent storage unit (1) to the outlet opening (6), and the valve (5) being switched by the control unit (10) in dependence on the determined current airplane state.

9. Method according to claim 8,
**characterized in that** the control unit (10) switches the valve (5) to the closed state, if the determined current airplane state fulfills the following conditions:
- the engines of the airplane are turned off; and
- the cargo door (8) is opened.

## Revendications

1. Système d'extinction d'incendie pour aéronef, comportant :
- au moins un réservoir d'agent extincteur (1) pourvu d'un moyen de fermeture (2) activable qui, lorsqu'il est activé, permet à l'agent extincteur de s'échapper dudit réservoir d'agent extincteur (1),
- un conduit d'alimentation (4) relié audit moyen de fermeture (2) et à au moins une ouverture d'échappement (6), à l'aide duquel conduit l'agent extincteur contenu dans le réservoir d'agent extincteur (1) est amené à ladite ouverture d'échappement (6) en vue de son utilisation pour combattre le feu,
- une unité de commande (10) qui est reliée au moyen de fermeture (2) et à un moyen d'entrée (18) actionnable manuellement et par le biais de laquelle le moyen de fermeture (2) peut être activé en fonction de l'actionnement dudit moyen d'entrée (18), et
- un ou plusieurs systèmes de détection (11, 12, 13) à l'aide desquels un état d'aéronef actuel peut être déterminé,
ladite unité de commande (10) étant réalisée et conçue de telle manière qu'elle active le moyen de fermeture (2) en fonction de l'état d'aéronef actuel détecté au moment de l'actionnement du moyen d'entrée (18),
**caractérisé en ce que**
- ladite au moins une ouverture d'échappement (6) est disposée dans une soute (7) de l'aéronef, laquelle soute présente d'une porte (8),
- l'unité de commande (10) présente un support de stockage au moyen duquel un ou plusieurs états d'aéronef prédéterminés et enregistrés peuvent être mis à disposition,
- un premier des états d'aéronef prédéterminés est défini par les conditions suivantes :
- des moteurs de l'aéronef sont éteints, et
- la porte (8) de la soute est ouverte et
- l'unité de commande (10) est réalisée et conçue de telle manière que le moyen de fermeture (2) ne sera pas activé pour le cas où l'état d'aéronef actuel déterminé est identique au premier état d'aéronef prédéterminé.

2. Système d'extinction d'incendie selon la revendication 1,
**caractérisé en ce qu'**il existe un moyen de signalisation relié à l'unité de commande (10), lequel permet de signaler que l'état d'aéronef actuel déterminé est identique à l'un des états d'aéronef prédéterminés.

3. Système d'extinction d'incendie selon l'une des revendications 1 à 2,
**caractérisé en ce qu'**une valve (5) commutable par le biais de l'unité de commande (10) et montée en amont de ladite au moins une ouverture d'échappement (6) est disposée dans le conduit d'alimentation (4), laquelle valve peut passer d'un état ouvert à un état fermé et inversement, et empêche, à l'état fermé, que l'agent extincteur soit acheminé vers l'ouverture d'échappement (6) depuis le réservoir d'agent extincteur (1), et **en ce que** ladite valve (5) peut être commutée par l'unité de commande (10) en fonction de l'état d'aéronef actuel déterminé.

4. Système d'extinction d'incendie selon la revendication 3,
**caractérisé en ce que** l'unité de commande (10) est réalisée et conçue de telle manière que la valve (59) est commutée pour passer à un état fermé lorsque l'état d'aéronef actuel déterminé satisfait aux conditions suivantes :
- des moteurs de l'aéronef sont éteints, et
- la porte (8) de la soute est ouverte.

5. Aéronef équipé d'un système d'extinction d'incendie selon l'une des revendications 1 à 4.

6. Procédé pour combattre le feu à l'intérieur d'un aéronef, lequel recourt à au moins un réservoir d'agent extincteur (1) pourvu d'un moyen de fermeture (2) activable qui, lorsqu'il est activé, permet à l'agent extincteur de s'échapper du réservoir d'agent extincteur (1), et un conduit d'alimentation (4) relié au moyen de fermeture (2) et à au moins une ouverture d'échappement (6), au moyen duquel conduit l'agent extincteur contenu dans le réservoir d'agent extincteur (1) est amené à l'ouverture d'échappement (6) en vue de son utilisation pour combattre le feu, dans le cadre duquel sont prévus
- une unité de commande (10) qui est reliée au moyen de fermeture (2) et à un moyen d'entrée (18) actionnable manuellement et par le biais de laquelle le moyen de fermeture (2) peut être activé,
- un ou plusieurs systèmes de détection (11, 12, 13) à l'aide desquels un état d'aéronef actuel peut être déterminé, et
- le moyen de fermeture (2) est activé par l'unité de commande (10) en fonction de l'état d'aéronef actuel constaté au moment de l'actionnement du moyen d'entrée (18),
**caractérisé en ce que**
- ladite au moins une ouverture d'échappement (6) est disposée dans une soute (7) de l'aéronef, laquelle soute présente une porte (8),
- l'unité de commande (10) présente un support de stockage à l'aide duquel un ou plusieurs états d'aéronef prédéterminés et enregistrés peuvent être mis à disposition,
- un premier des états d'aéronef prédéterminés est défini par les conditions suivantes :
- des moteurs de l'aéronef sont éteints, et
- la porte (8) de la soute est ouverte et
- l'unité de commande (10) n'activera pas le moyen de fermeture (2) pour le cas où l'état d'aéronef actuel déterminé serait identique au premier état d'aéronef prédéterminé.

7. Procédé selon la revendication 6,
**caractérisé en ce qu'**il est prévu un moyen de signalisation (19) relié à l'unité de commande (10), lequel permet de signaler que l'état d'aéronef actuel déterminé est identique à l'un des états d'aéronef prédéterminés.

8. Procédé selon l'une des revendications 6 à 7,
**caractérisé en ce qu'**une valve (5) commutable par le biais de l'unité de commande (10) et montée en amont de ladite au moins une ouverture d'échappement (6) est disposée dans le conduite d'alimentation (4), laquelle valve peut passer d'un état ouvert à un état fermé et inversement, et empêche, à l'état fermé, que l'agent extincteur soit acheminé vers l'ouverture d'échappement (6) depuis le réservoir d'agent extincteur (1), et **en ce que** ladite valve (5) peut être commutée par l'unité de commande (10) en fonction de l'état d'aéronef actuel déterminé.

9. Procédé selon la revendication 8,
**caractérisé en ce que** l'unité de commande (10) commute la valve (5) pour la faire passer à l'état fermé lorsque l'état d'aéronef actuel déterminé satisfait aux conditions suivantes :
- des moteurs de l'aéronef sont éteints, et
- la porte (8) de la soute est ouverte.
